# EUROPÄISCHE PATENTSCHRIFT

(11) **EP 2 377 603 B1**
(45) Veröffentlichungstag und Bekanntmachung des Hinweises auf die Patenterteilung: **29.10.2014**
(21) Anmeldenummer: 10004032.8
(22) Anmeldetag: 16.04.2010
(51) Int. Cl.: B01F 15/00, B01F 13/04, B01F 9/00

(54) **Mischer, insbesondere Biaxialmischer**
Mixer, in particular biaxial mixer
Mélangeur, en particulier mélangeur bi-axial

(43) Veröffentlichungstag der Anmeldung: 19.10.2011
(73) Patentinhaber: Collomix Rühr-und Mischgeräte GmbH, 85080 Gaimersheim (DE)
(72) Erfinder: Essing, Alexander, 85049 Ingolstadt (DE); Viehböck, Ingo, 65510 Idstein (DE); Hopfengart, Hans-Jörg, 73773 Aichwald (DE); Kreißig, Albrecht, 70599 Stuttgart (DE); Keusch, Siegfried, 73207 Plochingen (DE)
(74) Vertreter: Liebl, Thomas

(56) Entgegenhaltungen:
- EP-A1- 1 382 416
- EP-A2- 0 706 820
- EP-B1- 0 955 081
- EP-B1- 1 123 732
- WO-A1-03/028872
- DE-A1- 2 725 080
- DE-A1- 3 607 180
- DE-A1- 10 018 584
- US-A- 4 789 245

## Beschreibung

Die Erfindung betrifft einen Mischer, insbesondere einen Biaxialmischer, nach dem Oberbegriff des Anspruchs 1.

Derartige Biaxialmischer sind allgemein bekannt, zum Beispiel aus der EP 1 698 392 B1, bei der der Mischer ein Mischergehäuse als Standgehäuse aufweist. Zudem weist der Biaxialmischer einen Spannrahmen mit einem Rahmenbasisteil auf, an dem einander gegenüberliegende, in einer Vertikalebene geführt gegeneinander verstellbare Drehtellerträger gehaltert sind. An jedem Drehtellerträger ist ein Drehteller gehaltert, wobei die Drehteller gleichachsig und gegeneinander gerichtet sind. Des Weiteren umfasst dieser Biaxialmischer eine Spannvorrichtung mit einer am Rahmenbasisteil angeordneten Spindeltriebvorrichtung zur Verstellung der Drehtellerträger zum Einspannen und zur Halterung unterschiedlicher Mischgutbehälter zwischen den Drehtellern. Weiter ist ein Spannrahmenantrieb zur Drehung des Spannrahmens um eine horizontale Spannrahmen-Drehachse vorgesehen, der eine gehäusefest gelagerte, am Spannrahmen angeschlossene und motorisch angetriebene Antriebswelle aufweist. Des Weiteren ist ein Drehtellerantrieb zum Antrieb wenigstens eines der Drehteller um eine senkrecht zur Spannrahmen-Drehachse verlaufende Drehtellerachse vorgesehen. Ein derartiger Biaxialmischer ist für einen schnellen Lauf mit über 200 Umdrehungen pro Minute des Spannrahmens, insbesondere zur Mischung eines Mischguts mit hoher Viskosität ausgelegt.

Des Weiteren ist ein Biaxialmischer mit einem grundsätzlich ähnlichen Aufbau auch aus der EP 0 681 864 B1 bekannt.

Bei den vorgenannten Biaxialmischern wird eine hervorragende Durchmischung des Mischguts in Mischgutbehältern erzielt. Jedoch besteht bei bestimmten Mischgutbehältern bzw. auch bei einem unsachgemäßen Verschluss eines derartigen Mischgutbehälters durch den Endnutzer, die Gefahr, dass es während der schleudernden Mischbewegung des Mischgutbehälters zum unerwünschten Austreten von Mischgut, zum Beispiel von Farbe, aus dem Mischgutbehälter kommen kann, was dann wiederum gegebenenfalls zu einer Verschmutzung einzelner Bauteile der Mischeinrichtung, wie beispielsweise der Führungsmechanik bzw. der Verstellmechanik der Verstelleinrichtung führen kann.

Die EP 0 706 820 A2, die einen Mischer nach dem Oberbegriff des Anspruchs 1 offenbart, zeigt einen Mischer mit zwei als Seitenelemente bezeichneten stangenförmige Rahmenteile.

Die WO 03/028872 A1 zeigt eine partielle Abdeckplatte für Spindeln. Zudem ist die Abdeckplatte hier unmittelbar und direkt mit dem unteren Spannteller verbunden.

Die EP 0 955 081 B1 zeigt einen Aufbau mit Spanntellern und dieser zugeordneter Spindeltriebanordnung mitsamt Getriebe als Verstelleinrichtung, die ohne Trennung im Mischraum angeordnet sind. Das Gleiche gilt analog für den Aufbau gemäß EP 1 123 732 B1.

Auch bei der DE 27 25 080 A1 ist die Verstelleinrichtung für die Spannteller vor einem scheibenförmigen gehäusefesten Bauteil angeordnet.

Die US 4 789, 245 B zeigt einen Aufbau, bei dem im Bereich einer Trennplatte eine mittlere Ausnehmung beziehungsweise Aussparung vorgesehen ist.

Aufgabe der vorliegenden Erfindung ist es daher, einen Mischer, insbesondere einen Biaxialmischer, der gattungsgemäßen Art dergestalt weiterzubilden, dass das Austreten von Mischgut aus einem Mischgutbehälter zu keiner unerwünschten Verschmutzung von definierten Bauteilen einer Mischeinrichtung führen kann.

Diese Aufgabe wird gelöst mit den Merkmalen des Patentanspruchs 1. Vorteilhafte Ausgestaltungen hierzu sind Gegenstand der darauf rückbezogenen Unteransprüche.

Gemäß Anspruch 1 ist ein Mischer, insbesondere ein Biaxialmischer vorgesehen, mit einem einen Mischraum aufweisenden Mischergehäuse, in welchen Mischraum ein Mischgutbehälter einbringbar ist, wobei in dem Mischergehäuse weiter eine, eine definierte Mischbewegung, insbesondere eine biaxiale Mischbewegung, ausführende Mischeinrichtung aufgenommen ist, und wobei die Mischeinrichtung einander gegenüberliegende Spannteller, bevorzugt Drehteller aufweist. Wenigstens einer der Spannteller ist mittels einer Verstelleinrichtung der Mischeinrichtung so verlagerbar, dass der Abstand zwischen den beiden Spanntellern veränderbar ist. Das heißt, dass der Abstand zwischen den beiden Spanntellern bei einer aufeinander zu gerichteten Verlagerungsbewegung, insbesondere zur Halterung eines Mischgutbehälters zwischen den Spanntellern, verkleinerbar ist und dass zum anderen der Abstand zwischen den beiden Spanntellern bei einer voneinander weggerichteten Verlagerungsbewegung vergrößerbar ist. Weiter ist eine Trennwand vorgesehen, die definierte Bauteile der Mischeinrichtung so voneinander trennt, dass die Spannteller der Mischeinrichtung in den Mischraum einragen und die Verstelleinrichtung auf der mischraumabgewandten Seite der Trennwand liegt. Erfindungsgemäß ist vorgesehen, dass die Mischeinrichtung die als Trennscheibe ausgebildete Trennwand aufweist und mit dieser um eine Drehachse drehbar im Inneren des Mischergehäuses gelagert ist

Mit einer derartigen erfindungsgemäßen Trennwand wird vorteilhaft eine baulich einfache Abtrennung des den Mischgutbehälter aufnehmenden Mischraums, in den die Spannteller der Mischeinrichtung einragen, von den restlichen Bauteilen bzw. Baueinheiten der Misch- bzw. Verstelleinrichtung erzielt, so dass etwaige aus dem Mischgutbehälter während des Mischens austretende Farbspritzer oder dergleichen zu keinem Verkleben oder zu keiner Verschmutzung der zum Beispiel beweglichen Bauteile der Mischeinrichtung führen können. Damit wird somit auf einfache Weise eine dauerhafte und hohe Funktionssicherheit der Mischeinrichtung und damit des Mischers zur Verfügung gestellt.

Die als Trennscheibe ausgebildete Trennwand kann dabei auf grundsätzlich unterschiedliche Art und Weise ausgebildet sein. Als Materialien können unterschiedlichste Materialien eingesetzt werden, insbesondere zum Beispiel ein Blechmaterial oder aber auch ein Kunststoffmaterial, um nur zwei Beispiele zu nennen. Die Trennwand selbst weist bevorzugt eine abgerundete, insbesondere eine runde oder ovale Außenkontur auf, wodurch sichergestellt ist, dass die zum Beispiel durch eine Trennscheibe gebildete Trennwand bei einer Betätigung der Mischeinrichtung einfach und ohne großen Luft- bzw. Strömungswiderstand in der Trennscheibenebene rotieren kann.

Um auch in Verbindung mit einer derartigen Trennwand eine funktionssichere und ungehinderte Verstellung bzw. Verlagerung wenigstens eines der Spannteller zu ermöglichen, ist gemäß einer besonders bevorzugten Ausgestaltung vorgesehen, dass der wenigstens eine verlagerbare Spannteller einen Spanntellerträger aufweist, an dem der Spannteller verdrehbar gehaltert ist und welcher Spanntellerträger aus dem Mischraum durch eine Schlitzausnehmung in der Trennwand hindurch zu der auf der mischraumabgewandten Seite der Trennwand liegenden Verstelleinrichtung geführt ist. Die trennwandseitige Schlitzausnehmung erstreckt sich dabei in Verlagerungsrichtung des zugeordneten Spanntellerträgers und gibt einen Verlagerungsweg des Spanntellerträgers innerhalb vorgegebener Einstellbereiche frei. In diesem Zusammenhang sei ausdrücklich erwähnt, dass auch bei der erfindungsgemäßen Ausgestaltung ein Spann- bzw. Drehtellerantrieb zum Antrieb wenigstens eines der Spannteller, vorzugsweise Drehteller vorhanden sein kann, wie er beispielsweise in der EP 1 698 392 B1 beschrieben ist und welcher Spanntellerantrieb Bestandteil der Mischeinrichtung bildet.

Besonders bevorzugt ist in Verbindung mit einer Ausgestaltung einer Trennwand mit einer Schlitzausnehmung eine Ausführungsform, bei der die Schlitzausnehmung so ausgebildet ist, dass diese Endanschläge Schlitzausnehmung in einer Richtung quer zur Verlagerungsrichtung unmittelbar an den Spanntellerträger angrenzt und/oder dort anliegt. Durch die angrenzende oder anliegende Ausgestaltung der Schlitzausnehmungen ist sichergestellt, dass diese klein dimensioniert werden kann und somit die Trennwand nicht übermäßig perforiert ist.

Um insbesondere ein derartiges Austreten bzw. Eintreten von Mischgutspritzern über die Schlitzausnehmungen in den mischraumabgewandten Bereich der Trennwand zu vermeiden, ist gemäß einer besonders bevorzugten Ausgestaltung der vorliegenden Erfindungsidee wenigstens ein Abdeckelement als Bestandteil einer Abdeckeinrichtung vorgesehen, das so im Bereich der Schlitzausnehmung gelagert ist, dass dieses den freien, nicht vom Spanntellerträger durchgriffenen Schlitzbereich der Schlitzausnehmung in den unterschiedlichen Spanntellerträgerpositionen wenigstens bereichsweise, vorzugsweise vollständig abdeckt.

Gemäß einer hierzu besonders bevorzugten Ausgestaltung wird eine Zwangsführungseinrichtung vorgeschlagen, mittels der das Abdeckelement und der Spanntellerträger so gekoppelt sind, dass das Abdeckelement bei einer Spanntellerträgerverlagerung zwangsgeführt in eine definierte Abdeckposition verlagerbar ist. Mittels einer derartigen Zwangsführungseinrichtung wird somit vorteilhaft bei einer Spanntellerträgerverlagerung eine selbsttätige Überführung des Abdeckelements in die jeweils gewünschte Abdeckposition erzielt, und zwar in einer funktionssicheren Art und Weise.

Gemäß einer weiteren konkreten Ausgestaltung hierzu kann vorgesehen sein, dass das Abdeckelement relativ zum Spanntellerträger verlagerbar, insbesondere relativ zum Spanntellerträger verschwenkbar oder verdrehbar, an diesem gehaltert ist, wobei am Abdeckelement ein erstes Koppelelement der Zwangsführungseinrichtung angeordnet ist, das mit einem zweiten ortsfesten Koppelelement der Zwangsführungseinrichtung dergestalt mittelbar oder unmittelbar zusammenwirkt, dass das erste Koppelelement bei einer Verlagerung des Spanntellerträgers durch die mittelbar oder unmittelbare Zwangskopplung mit dem zweiten Koppelelement relativ zum Spanntellerträger in eine definierte Abdeckposition verlagerbar ist. Derartige Koppelelemente sind mit wenig Bauteilaufwand realisierbar und erlauben somit eine herstellungstechnisch einfache Ausbildung der Zwangsführungseinrichtung. Besonders bevorzugt ist dabei zum Beispiel das erste Koppelelement am Abdeckelement durch ein Zahnrad oder ein Zahnsegment gebildet, das mit einer das zweite Koppelelement bildenden Zahnstange zusammenwirkt. Ein derartiger Aufbau ist einfach herstellbar und weist eine hohe Funktionssicherheit bei der Betätigung auf.

Gemäß einer weiteren bevorzugten Ausgestaltung ist das Abdeckelement durch eine längliche, insbesondere eine elliptische oder ovale Außenkontur aufweisende Abdeckscheibe gebildet, die an dem Spanntellerträger exzentrisch gelagert ist, und zwar dergestalt, dass die Abdeckscheibe in einer, bezogen auf die Schlitzausnehmung-Längsrichtung, oberen oder unteren Totpunktstellung des Spanntellerträgers mit ihrer Abdeckscheiben-Längsachse in etwa in Schlitzausnehmung-Längsrichtung ausgerichtet ist und dadurch die Abdeckscheibe mit ihrer, bezogen auf die exzentrische Lagerung, längeren Seite den sich von der jeweiligen Spannteller-Totpunktstellung weg zum anderen Totpunkt hin erstreckenden freien Schlitzbereich der Schlitzausnehmung abdeckt. Mit einer derartigen länglichen Ausgestaltung des Abdeckelementes wird der Bauteilaufwand insgesamt vorteilhaft reduziert und in Verbindung mit der Zwangsführungseinrichtung auf einfache Weise sichergestellt, dass stets der gewünschte, insbesondere der vollständige Bereich der freien Schlitzausnehmung abgedeckt ist.

In diesem Zusammenhang ist eine konkrete Ausgestaltung bevorzugt, bei der die längliche, insbesondere elliptische oder ovale, Außenkontur der Abdeckscheibe und/oder die Zwangsführungseinrichtung so ausgebildet ist bzw. sind, dass die Abdeckscheibe bei der Verlagerung des Spanntellerträgers von der einen Totpunktstellung zur anderen Totpunktstellung so verdrehbar ist, dass die Abdeckscheibe in beiden Totpunktstellungen mit ihrer Abdeckscheiben-Längsachse in etwa in Schlitzausnehmung-Längsrichtung ausgerichtet ist und dadurch die Abdeckscheibe mit jeweils ihrer längeren Seite den sich von der jeweiligen Spanntellerträger-Totpunktstellung weg, zum anderen Totpunkt hin erstreckenden freien Schlitzbereich der Schlitzausnehmung abdeckt. Auch in diesem Zusammenhang sei nochmals erwähnt, dass die Abdeckscheibe selbstverständlich so ausgebildet ist, dass zum Beispiel bei solchen Spanntellerträgerpositionen, bei denen, bezogen auf die Schlitzausnehmung-Längsrichtung, ein freier Schlitzbereich sowohl oberhalb als auch unterhalb des Spanntellerträgers ausgebildet ist, beide Bereiche mittels der Abdeckscheibe abgedeckt sein sollen.

Gemäß einer weiteren konkreten Ausgestaltung ist vorgesehen, dass die Zahnstange auf der mischraumabgewandten Seite der Trennwand angeordnet ist und im Wesentlichen parallel und beabstandet dazu wenigstens eine Führungsstange angeordnet ist, wobei sich die wenigstens eine Zahnstange und die Führungsstange zwischen zwei jeweils verlagerbar ausgebildeten Spanntellerträgern erstrecken und die abdeckelementseitigen Zahnräder oder Zahnsegmente im Bereich zwischen den beiden Stangen angeordnet sind. Damit ergibt sich insgesamt ein kompakter Aufbau. Bevorzugt ist weiter vorgesehen, dass an den Stangen, vorzugsweise in einem mittleren Bereich der Längserstreckungsrichtung der Stangen, ein Aufnahmelager für eine Mischerwelle angeordnet und abgestützt ist, mittels welcher Mischerwelle die gesamte Mischeinrichtung, vorzugsweise motorisch angetrieben, im oder gegen den Uhrzeigersinn drehbar ist. Insgesamt lässt sich mit einem derartigen konkreten Aufbau eine mechanisch stabile Anordnung ausbilden, die besonders gut für den rauen Mischbetrieb geeignet ist.

Die Abdeckeinrichtung selbst, die bevorzugt durch eine Abdeckscheibe gebildet ist, liegt gemäß einer besonders bevorzugten konkreten Ausgestaltung in einer flächigen Anlageverbindung an der Trennwand an und ist relativ zu dieser verlagerbar, insbesondere verdrehbar oder verschwenkbar, wie zuvor geschildert. Durch die bevorzugt flächige Anlageverbindung ist sichergestellt, dass keinerlei Mischgut über die Schlitzausnehmung in den mischraumabgewandten Bereich hinter die Trennwand gelangen kann. Grundsätzlich wäre jedoch auch die Ausbildung einer Abdeckeinrichtung möglich, die mit einem definierten Spaltabstand zur Trennwand ausgebildet ist, um Verklebungseffekte der Bauteile zu vermeiden. Auch mit einer solchen Ausgestaltung kann gegebenenfalls zuverlässig eine Verschmutzung der besonders gefährdeten Bereiche der Mischeinrichtung auf der mischraumabgewandten Seite der Trennwand zuverlässig vermieden werden.

Die Verstelleinrichtung selbst weist bevorzugt einen Spindeltrieb mit einer pro verstellbarem Spanntellerträger vorgesehenen Gewindespindel auf, welche Gewindespindel auf der mischraumabgewandten Seite der Trennwand ortsfest und verdrehbar angeordnet ist und auf der mischraumabgewandten Seite der Trennwand mit dem Spanntellerträger bzw. einem dort angeordneten und eine Spindelmutter aufweisenden Spanntellerträger-Lagerelement zur Verstellung des zugeordneten Spanntellerträgers zusammenwirkt. Hierbei kann des Weiteren bevorzugt vorgesehen sein, dass das Spanntellerträger-Lagerelement entlang wenigstens einer Führungsstange verschiebbar gelagert ist, wobei die Führung entlang mehrerer Führungsstangen bevorzugt ist. Mit einem derartigen Spindeltrieb ist eine funktionssichere Verstellung der Spanntellerträger und damit der Spannteller gewährleistet, wobei über den Spindeltrieb zudem auch aufgrund der Selbsthemmung zwischen Gewindespindel und Spindelmutter eine einfach zu bewerkstelligende Festlegung und Halterung der Spanntellerträger in einer einmal eingenommenen Position gewährleistet ist.

Bevorzugt ist vorgesehen, dass die Trennwand durch eine einfache, leichte Platte ausgebildet ist, die keine tragende Funktion übernimmt. Gemäß einer alternativen Ausgestaltung der vorliegenden Erfindungsidee kann jedoch gegebenenfalls auch vorgesehen sein, dass ein definierter Teil der auf der mischraumabgewandten Seite der Trennwand liegenden Bauteile oder Baueinheiten, insbesondere die Verstelleinrichtung und/oder die zur Mischerbetätigung und/oder zur Betätigung der Verstelleinrichtung erforderlichen Bauteile oder Baueinheiten, wenigstens zum Teil mittelbar und/oder unmittelbar an der Trennwand auf der mischraumabgewandten Seite der Trennwand festgelegt sind. Die Trennwand weist somit in diesem Fall neben ihrer Abschirmfunktion gleichzeitig eine weitere Funktion als Haltemittel für ohnehin im Mischergehäuse vorhandene Bauteile auf. Damit würde sich eine weitere hohe Funktionsintegration erzielen lassen.

Gemäß einer besonders bevorzugten konkreten Ausgestaltung wird vorgeschlagen, dass bei zwei verstellbaren Spanntellerträgern zwei separate und voneinander beabstandete Schlitzausnehmungen vorgesehen sind, in denen jeweils ein Spanntellerträger verschiebbar geführt ist. In diesem Fall ist dann die Trennwand mit bezogen auf die Schlitzausnehmungen, gegenüberliegenden, die Schlitzausnehmungen zwischen sich aufweisenden Trennwandbereichen, an jeweils einem Lagerbock angeordnet, an denen das mit den abdeckscheibenseitigen Formschlusselementen, zum Beispiel Zahnrädern oder Zahnsegmenten, zusammenwirkende Formschlussgegenelemente, zum Beispiel eine Zahnstange, jeweils endseitig gelagert ist und/oder an denen die wenigstens eine Führungsstange, entlang der die Spanntellerträgerteile verschiebbar geführt sind, endseitig gelagert ist, wobei bevorzugt vorgesehen ist, dass sowohl die Führungsstangen als auch das Formschlussgegenelement an dem eine Mischerwelle einer Antriebseinheit aufnehmenden Aufnahmelager gehaltert ist. Es versteht sich von selbst, dass hierbei dann auch die Mischereinheit im Mischergehäuse verdrehbar gelagert und gehaltert ist.

Mit einem derartigen konkreten Aufbau lassen sich hervorragende Mischergebnisse erzielen, ohne dass es zu einer unerwünschten Verschmutzung der zur Betätigung der Mischeinrichtung erforderlichen und im Mischergehäuse angeordneten Bauteile kommt.

Die Erfindung wird nachfolgend anhand einer Zeichnung näher erläutert.

Es zeigen:
- Fig. 1: lediglich äußerst schematisch eine Seitenansicht eines Mischers mit einem als Standgehäuse ausgebildeten Mischergehäuse, wobei die Seitenwand lediglich teilweise freigeschnitten dargestellt ist, um die Anordnung eines Antriebsmotors schematisch darzustellen,
- Fig. 2: schematisch eine perspektivische Rückenansicht der erfindungsgemäßen Mischeinrichtung,
- Fig. 3: schematisch eine perspektivische Vorderansicht der erfindungsgemäßen Mischeinrichtung nach Fig. 2,
- Fig. 4: schematisch eine Rückansicht auf die Mischeinrichtung der Fig. 2 und 3 mit aus Übersichtlichkeitsgründen lediglich die Abdeckeinrichtung zeigender Bauteilanordnung, und
- Fig. 5: eine schematische Rückansicht auf die Mischeinrichtung der Fig. 2 und 3, die aus Übersichtlichkeitsgründen lediglich die Bauteile der Versteileinrichtung zeigt.

In der Fig. 1 ist eine beispielhafte Ausführungsform eines erfindungsgemäßen Biaxialmischers 1 dargestellt, der ein Mischergehäuse 2 aufweist und in dessen Frontseite 3 zum Beispiel eine Tür 4, die hier lediglich äußerst schematisch angedeutet eingezeichnet ist, eingesetzt ist. Das Mischergehäuse 2 ist hier als Standgehäuse ausgebildet, das auf einem Boden 5 aufsteht. Im Inneren des Mischergehäuses 2 ist, wie dies aus der teilweise freigeschnittenen Seitenwand 6 ersichtlich ist, eine in den Fig. 2 bis 5 näher erläuterte Mischeinrichtung 7 in an sich bekannter Weise um eine erste Drehachse 8 drehbar gelagert. Hierzu ist eine horizontal liegende Mischerwelle 9 der Mischeinrichtung 7 mittels eines Lagerflansches 9a in einem hier lediglich äußerst schematisch dargestellten gehäuseseitigen Tragrahmen 10 verdrehbar gelagert und abgestützt. Die Mischerwelle 9 ist zum Beispiel über Kugellager 11 im Bereich des Lagerflansches 9a drehbar gelagert.

Die Mischerwelle 9 weist endseitig ein Antriebsrad 12 auf, das durch einen hier nicht gezeigten Antriebsriemen mit einem Antriebsrad 13 einer Antriebswelle 14 eines Antriebsmotors 15 wirkverbunden ist. Der Antriebsmotor 15, bevorzugt ein elektrischer Antriebsmotor, ist hier in einem unteren Bereich des Mischergehäuses 2 gelagert.

Der weitere Aufbau der Mischeinrichtung 7 wird nun anhand der Fig. 2 bis 5 näher erläutert.

Wie dies aus den Fig. 2 und 3 ersichtlich ist, weist die Mischeinrichtung 7 hier zwei gleichachsig gegeneinander gerichtete Spannteller auf, die hier als drehbare Drehteller 16, 17 ausgebildet sind und die zum Beispiel jeweils eine Gummiauflage als Antirutschauflage für einen zwischen den Drehtellern einzuspannenden Mischgutbehälter aufweisen können.

Die beiden Drehteller 16, 17 sind jeweils drehbar an einem Drehtellerträger 18, 19 verdrehbar gehaltert, wobei die Verdrehung um die zweite Drehachse 20 (Fig. 3) erfolgt.

Zur Erzeugung der Verdrehbewegung der Drehteller 16, 17 um die Drehachse 20, relativ zu den jeweiligen Drehtellerträgern 18, 19 ist ein in der Fig. 2 dargestellter Drehtellerantrieb 21 vorgesehen, der bevorzugt als Ketten- oder Riementrieb bzw. wie hier gezeigt als formschlüssiger Umschlingungstrieb ausgebildet ist und einen Antriebsriemen 23 aufweist, der hier beispielhaft als Zahnriemen ausgebildet ist und der von einem mischerwellenseitigen ortsfesten Zahnriemenrad 22 ausgehend über eine erste Umlenkrolle 27 zu einem Antriebsrad 25 einer Drehtellerantriebswelle 26 zu einer der Umlenkrolle 27, bezogen auf die Mischerwelle 9 gegenüberliegenden Umlenkrolle 27 sowie wieder zurück zum ortsfesten Zahnriemenrad 22 geführt ist.

Die Drehtellerantriebswelle 26 ist, was in der Fig. 2 nicht im Detail dargestellt ist, durch den als Hohlträger ausgebildeten Drehtellerträger 19 hindurch nach vorne in Richtung zur Drehachse 20 des Drehtellers 17 geführt und treibt dort zum Beispiel mit einem hier nicht gezeigten Winkeltrieb den Drehteller 17 an. Der im hier gezeigten Beispiel obere Drehteller 16 ist lediglich verdrehbar am oberen Drehtellerträger 18 gehaltert, da sich im eingespannten Zustand eines hier nicht dargestellten Mischgutbehälters zwischen den beiden Drehtellern 16, 17 die Drehbewegung des angetriebenen, unteren Drehtellers 17 automatisch auf den oberen Drehteller 16 überträgt.

Bei einer Betätigung des Antriebsmotors 15 wird somit die Mischerwelle 9 im Mischergehäuse 2 relativ zum Mischergehäuse 2 um die Drehachse 8 verdreht, wobei gleichzeitig durch den als Umschlingungstrieb ausgebildeten Drehtellerantrieb 21 eine Verdrehung der Drehteller 16, 17 um die Drehachse 20 erfolgt, so dass der Mischgutbehälter im Mischergehäuse 2 eine biaxiale Mischbewegung erfährt.

Um einen Mischgutbehälter zwischen den beiden Drehlellern 16, 17 einspannen zu können, sind hier beispielhaft beide Drehtellerträger 18, 19 in Richtung der Drehachse 20 aufeinander zu sowie auch voneinander weg verlagerbar. Hierzu weist die Mischeinrichtung 7 eine Verstelleinrichtung 28 auf, die hier beispielhaft einen Spindeltrieb 29 aufweist, der, wie dies insbesondere aus der Fig. 5 ersichtlich ist, jeweils eine mit einem der beiden Drehtellerträger 18, 19 verdrehfest verbundene Spannbacke 30, 31 aufweist, die somit Drehtellerträger-Lagerelemente ausbilden. In der Fig. 5 ist aus Übersichtlichkeitsgründen jeweils die Spannbacke 30, 31 ohne darin eingesetztem Drehtellerträger gezeigt. Die Spannbacken 30, 31 weisen jeweils eine Spindelmutter 32, 33 auf, in die jeweils eine nachfolgend noch näher beschriebene Gewindespindel 34, 35 einer Gewindestange 39 des Spindeltriebs 29 eingreift.

Der Spindeltrieb 29 weist zum Beispiel einen Aktuator 36 auf, mittels dem über ein Zahnradvorgelege 37 ein gewindespindelseitiges Antriebsritzel 38 in die eine oder die andere Richtung drehangetrieben wird, so dass sich auch die gegenläufigen, das heißt mit Links- und Rechtsgewinde versehenen Gewindespindeln 34, 35 der Gewindestange 39 um ihre eigene Achse drehen, wodurch die Spannbacken 30, 31 je nach der Drehrichtung der Gewindestange 39 nach oben oder nach unten verlagert wird.

Wie dies insbesondere aus der Fig. 5 ersichtlich ist, sind somit die beiden Gewindespindeln 34, 35 als Gewindespindelbereiche an einer drehbar gelagerten Gewindestange 39 angeordnet. Um sicher zu stellen, dass die Spannbacken 30, 31 entweder aufeinander zu oder voneinander weg verlagert werden, ist die Spindelmutter 33 umgekehrt zur Spindelmutter 32 ausgerichtet bzw. ausgelegt, das heißt zum Beispiel anstelle eines Rechtsgewindes wie bei der Spindelmutter 32 ein Linksgewinde 33 vorgesehen. Entsprechend weist auch die zugeordnete Gewindespindel entweder ein Rechts- oder Linksgewinde auf.

Die beiden Spannbacken 30, 31 sind zudem an voneinander beabstandeten Führungsstangen 40, 41 verschiebbar geführt und gehaltert.

Die beiden Führungsstangen 40, 41 erstrecken sich zwischen zwei, an den Führungsstangen 40, 41 fest angeordneten Lagerböcken 42, 43 (siehe insbesondere Fig. 2), an denen die Trennscheibe 44 gehaltert ist.

Wie dies aus der Fig. 5 weiter ersichtlich ist, ist auf Höhe eines mittleren Bereichs der beiden Führungsstangen 40, 41 ein spannbackenartig ausgebildetes Aufnahmelager 45 vorgesehen, an dem die Führungsstangen 40, 41 unverschiebbar festgelegt sind. Dieses Aufnahmelager 45 weist eine Aufnahmeöffnung 46 auf, in die die Mischerwelle 9 verdrehfest eingesetzt ist, so dass bei einer Betätigung der Mischerwelle 9 die gesamte Einheit um die Drehachse 8 verdreht wird.

Soll nun ein Mischgutbehälter zwischen den beiden Drehtellern 16, 17 verspannt werden, wird die Verstelleinrichtung 28 betätigt und dann dementsprechend die beiden Drehteller 16, 17 aufeinander zu bewegt.

Wie dies insbesondere aus den Fig. 2 und 3 ersichtlich ist, weist die Mischeinrichtung 7 eine Trennscheibe 44 auf, die eine Trennwand ausbildet, die definierte Bauteile der Mischeinrichtung 7 so voneinander trennt, dass die Drehteller 16, 17 der Mischeinrichtung in einen Mischraum 47 einragen und der restliche Teil der Mischeinrichtung 7, das heißt insbesondere die Antriebseinrichtungen bzw. der Drehtellerantrieb 21 als auch die Verstelleinrichtung 28, auf der mischraumabgewandten Seite der Trennscheibe 44 zum Liegen kommen.

Die hier als runde Scheibe, zum Beispiel aus einem Blechmaterial ausgebildete Trennscheibe 44 weist, wie dies insbesondere aus der Fig. 3 ersichtlich ist, in etwa achsparallel zur Drehachse 20 ausgerichtete Schlitzausnehmungen 48, 49 auf, durch die hindurch sich die beiden Drehtellerträger 18, 19 in Richtung zu den ihnen zugeordneten Spannbacken 30, 31 erstrecken.

Um sicherzustellen, dass kein gegebenenfalls aus einem Mischgutbehälter entweichendes Mischgut, zum Beispiel Farbe oder dergleichen, über die nicht vom jeweiligen Drehtellerträger 18, 19 durchgriffenen freien Schlitzbereiche 50, 51 in den Bereich hinter die Trennscheibe 44 gelangen kann, sind ferner, wie dies insbesondere aus der Fig. 2 und 4 ersichtlich ist, Abdeckscheiben 52, 53 vorgesehen, die hier beispielhaft eine ovale Außenkontur aufweisen. Die Abdeckscheiben 52, 53 sind an dem jeweiligen Drehtellerträger 18, 19 exzentrisch und fest gelagert, wobei die Abdeckscheiben 52, 53 weiter jeweils ein Zahnrad 54, 55 aufweisen. Diese Zahnräder 54, 55 wirken mit einer zwischen den beiden Lagerböcken 42, 43 angeordneten und am Aufnahmelager 54 gehalterten Zahnstange 56 dergestalt zusammen, dass bei einer Verlagerung der Drehtellerträger 18, 19 in Schlitzausnehmung-Längsrichtung, das heißt im vorliegenden Fall in Richtung der zweiten Drehachse 20, die Zahnräder 54, 55 an der Zahnstange 56 abrollen, wodurch die Abdeckscheiben 52, 53 relativ zum Drehtellerträger 18 bzw. 19 verdreht werden.

Diese eben beschriebene Abdeckscheiben-Zahnrad-Zahnstangenanordnung bildet eine Zwangsführungseinrichtung aus, die so ausgelegt ist, dass die Abdeckscheiben in jeder Position des jeweiligen Drehtellerträger 18, 19 den nicht vom Drehtellerträger 18 bzw. 19 durchgriffenen freien Schlitzbereich 50, 51 der Schlitzausnehmungen 48, 90 abdecken. Dadurch wird zuverlässig vermieden, dass zum Beispiel spritzendes Mischgut durch die Schlitzausnehmungen 48, 49 in den Bereich hinter der Trennscheibe 44 gelangen kann.

Die Abdeckscheiben 52, 53 liegen dabei bevorzugt in einer flächigen Anlageverbindung verdrehbar an der Rückwand der Trennscheibe 44 an.

Wie dies weiter insbesondere aus der Zusammenschau der Fig. 2 und 3 ersichtlich ist, sind die eine ovale Außenkontur aufweisenden Abdeckscheiben 52, 53 so exzentrisch an dem jeweils zugeordneten Drehtellerträger 18, 19 gelagert, dass die Abdeckscheiben 52, 53 in einer, bezogen auf die Schlitzausnehmung-Längsrichtung, oberen oder unteren Totpunktstellung des Drehtellerträgers 18, 19 (Fig. 3) mit ihrer Abdeckscheiben-Längsachse 57, 58 in etwa in Schlitzausnehmung-Längsrichtung ausgerichtet sind und dadurch die jeweilige Abdeckscheibe 52, 53 mit ihrer, bezogen auf die exzentrische Lagerung, längeren Seite den sich von der jeweiligen Drehtellerträger-Totpunktstellung weg, zum anderen Totpunkt hin erstreckenden freien Schlitzbereich der Schlitzausnehmungen 48, 49 abdeckt. Ausgehend von dieser Totpunktstellung werden die Abdeckscheiben 52, 53 bei der Verlagerung des Drehtellerträgers 18, 19 von der einen Totpunktstellung zur anderen Totpunktstellung so verdreht, dass die Abdeckscheiben 52, 53 in beiden gegenüberliegenden Totpunktstellungen jeweils mit ihrer Abdeckscheiben-Längsachse 57, 58 in etwa in Schlitzausnehmung-Längsrichtung ausgerichtet sind und dadurch die Abdeckscheiben 52, 53 jeweils mit ihrer längeren Seite den sich von der jeweiligen Drehtellerträger-Totpunktstellung weg zum andern Totpunkt hin erstreckenden freien Schlitzbereich der Schlitzausnehmungen 48, 49 in jeder Verfahrposition der Drehtellerträger abdecken.

### Bezugszeichenliste

- 1: Biaxialmischer
- 2: Mischergehäuse
- 3: Frontseite
- 4: Schiebetür
- 5: Boden
- 6: Seitenwand
- 7: Mischeinrichtung
- 8: Drehachse
- 9: Mischerwelle
- 10: Tragrahmen
- 11: Kugellager
- 12: Antriebsrad
- 13: Antriebsrad
- 14: Antriebswelle
- 15: Antriebsmotor
- 16: Drehteller
- 17: Drehteller
- 18: Drehtellerträger
- 19: Drehtellerträger
- 20: Drehachse
- 21: Drehtellerantrieb
- 22: Zahnriemenrad
- 23: Antriebsriemen
- 24: Umlenkrolle
- 25: Antriebsrad
- 26: Drehtellerantriebswelle
- 53: Abdeckscheibe
- 54: Zahnrad
- 55: Zahnrad
- 27: Umlenkrolle
- 28: Verstelleinrichtung
- 29: Spindeltrieb
- 30: Spannbacke
- 31: Spannbacke
- 32: Spindelmutter
- 33: Spindelmutter
- 34: Gewindespindel
- 35: Gewindespindel
- 36: Aktuator
- 37: Zahnradvorgelege
- 38: Antriebsritzel
- 39: Gewindestange
- 40: Führungsstange
- 41: Führungsstange
- 42: Lagerbock
- 43: Lagerbock
- 44: Trennscheibe
- 45: Aufnahmelager
- 46: Aufnahmeöffnung
- 47: Mischraum
- 48: Schlitzausnehmung
- 49: Schlitzausnehmung
- 50: freier Schlitzbereich
- 51: freier Schlitzbereich
- 52: Abdeckscheibe
- 56: Zahnstange
- 57: Abdeckscheiben-Längsachse
- 58: Abdeckscheiben-Längsachse

## Patentansprüche

1. Mischer, insbesondere Biaxialmischer, mit einem einen Mischraum (47) aufweisenden Mischergehäuse (2), in den ein Mischgutbehälter einbringbar ist, wobei in dem Mischergehäuse (2) weiter eine, eine definierte Mischbewegung ausführende Mischeinrichtung (7) aufgenommen ist, wobei die Mischeinrichtung (7) einander gegenüberliegende Spannteller (16, 17) aufweist, und wobei wenigstens einer der Spannteller (16, 17) mittels einer Verstelleinrichtung (28) der Mischeinrichtung (7) so verlagerbar ist, dass der Abstand zwischen den beiden Spanntellern (16, 17) veränderbar ist, und wobei eine Trennwand (44) vorgesehen ist, die definierte Bauteile der Mischeinrichtung (7) so voneinander trennt, dass die Spannteller (16, 17) der Mischeinrichtung (7) in den Mischraum (47) einragen und die Verstelleinrichtung (28) auf der mischraumabgewandten Seite der Trennwand (44) liegt, **dadurch gekennzeichnet, dass** die Mischeinrichtung (7) die als Trennscheibe ausgebildete Trennwand (44) aufweist und mit dieser um eine Drehachse (8) drehbar im Inneren des Mischergehäuses (2) gelagert ist.

2. Mischer nach Anspruch 1, **dadurch gekennzeichnet, dass** der wenigstens eine verlagerbare Spannteller (16, 17) einen Spanntellerträger (18, 19) aufweist, an dem der Spannteller (16, 17) verdrehbar gehaltert ist und welcher Spanntellerträger (18, 19) aus dem Mischraum (47) durch eine Schlitzausnehmung (48, 49) in der Trennwand (44) hindurch zu der auf der mischraumabgewandten Seite der Trennwand (44) liegenden Verstelleinrichtung (28) geführt ist, und
dass sich die trennwandseitige Schlitzausnehmung (48, 49) in Verlagerungsrichtung (28) des zugeordneten Spanntellerträgers (18, 19) erstreckt und einen Verlagerungsweg des Spanntellerträgers (18, 19) innerhalb vorgegebener Einstellbereiche freigibt.

3. Mischer nach Anspruch 2, **dadurch gekennzeichnet, dass** die Schlitzausnehmung (48, 49) so ausgebildet ist, dass diese in einer Richtung quer zur Verlagerungsrichtung unmittelbar an den Spanntellerträger (18, 19) angrenzt oder dort anliegt.

4. Mischer nach Anspruch 2 oder 3, **dadurch gekennzeichnet, dass** wenigstens ein Abdeckelement (52, 53) vorgesehen ist, das so im Bereich der Schlitzausnehmung (48, 49) gelagert ist, dass dieses den freien, nicht vom Spanntellerträger (18, 19) durchgriffenen Schlitzbereich (50, 51) der Schlitzausnehmung (48, 49) in den unterschiedlichen Spanntellerträgerpositionen wenigstens bereichsweise, vorzugsweise vollständig abdeckt.

5. Mischer nach Anspruch 4, **dadurch gekennzeichnet, dass** eine Zwangsführungseinrichtung vorgesehen ist, mittels der das Abdeck-element (52, 53) und der Spanntellerträger (18, 19) so gekoppelt ist, dass das Abdeckelement (52, 53) bei einer Spanntellerträgerverlagerung zwangsgeführt in eine definierte Abdeckposition verlagerbar ist.

6. Mischer nach Anspruch 5, **dadurch gekennzeichnet, dass** die Abdeck-elemente (52, 53) relativ zum Spanntellerträger (18, 19) verlagerbar, insbesondere verschwenkbar oder verdrehbar, an diesem gehaltert ist, und
dass am Abdeckelement (52, 53) ein erstes Koppelelement (54, 55) der Zwangsführungseinrichtung angeordnet ist, das mit einem zweiten ortsfesten Koppelelement (56) der Zwangsführungseinrichtung dergestalt mittelbar oder unmittelbar zusammenwirkt, dass das erste Koppelelement (54, 55) bei einer Verlagerung des Spanntellerträgers (18, 19) durch die mittelbare oder ummittelbare Zwangskopplung mit dem zweiten Koppelelement (56) relativ zum Spanntellerträger in eine definierte Abdeckposition verlagerbar ist.

7. Mischer nach Anspruch 6, **dadurch gekennzeichnet, dass** das erste Koppelelement am Abdeckelement (52, 53) durch ein Formschlusselement, vorzugsweise ein Zahnrad (54, 55) oder ein Zahnsegment, gebildet ist, das mit einem das zweite Koppelelement bildenden Formschlussgegenelement, vorzugsweise einer Zahnstange (56), zusammenwirkt.

8. Mischer nach Anspruch 6 oder 7, **dadurch gekennzeichnet, dass** das Abdeckelement durch eine längliche, insbesondere eine elliptische oder ovale Außenkontur aufweisende Abdeckscheibe (52, 53) gebildet ist, die an dem Spanntellerträger (18, 19) exzentrisch gelagert ist dergestalt, dass die Abdeckscheibe (52, 53) in einer, bezogen auf die Schlitzausnehmung-Längsrichtung, oberen oder unteren Totpunktstellung des Spanntellerträgers (18, 19) mit ihrer Abdeckscheiben-Längsachse (57, 58) in etwa in Schlitzausnehmung-Längsrichtung ausgerichtet ist und dadurch die Abdeckscheibe (52, 53) mit ihrer, bezogen auf die exzentrische Lagerung, längeren Seite den sich von der jeweiligen Spanntellerträger-Totpunktstellung weg, zum anderen Totpunkt hin erstreckenden freien Schlitzbereich (50, 51) der Schlitzausnehmung (48, 49) abdeckt.

9. Mischer nach Anspruch 8, **dadurch gekennzeichnet, dass** die längliche, insbesondere elliptische oder ovale, Außenkontur der Abdeckscheibe (52, 53) und/oder die Zwangsführungseinrichtung so ausgebildet ist, dass die Abdeckscheibe (52, 53) bei der Verlagerung des Spanntellerträgers (18, 19) von der einen Totpunktstellung zur anderen Totpunktstellung so verdrehbar ist, dass die Abdeckscheibe (52, 53) in beiden Totpunktstellungen mit ihrer Abdeckscheiben-Längsachse (57, 58) in etwa in Schlitzausnehmung-Längsrichtung ausgerichtet ist und dadurch die Abdeckscheibe (52, 53) jeweils mit ihrer längeren Seite den sich von der jeweiligen Spanntellerträger-Totpunktstellung weg, zum anderen Totpunkt hin erstreckenden freien Schlitzbereich (50, 51) der Schlitzausnehmung (48, 49) abdeckt.

10. Mischer nach einem der Ansprüche 7 bis 9, **dadurch gekennzeichnet, dass** die Zahnstange (56) auf der mischraumabgewandten Seite der Trennwand (44) angeordnet ist und im Wesentlichen parallel und beabstandet dazu wenigstens eine Führungsstange angeordnet ist, wobei sich die Zahnstange (56) und die wenigstens eine Führungsstange (40, 41) zwischen zwei jeweils verlagerbar ausgebildeten Spanntellerträgern (18, 19) erstrecken und die abdeckelementseitigen Zahnräder (54, 55) oder Zahnsegmente im Bereich zwischen den Stangen (40, 41, 56) angeordnet sind, wobei bevorzugt vorgesehen ist, dass an den Stangen (40, 41, 56), vorzugsweise in einem mittleren Bereich der Längserstreckungsrichtung der Stangen, ein Aufnahmelager (45) für eine Mischerwelle (9) angeordnet und abgestützt ist, mittels welcher Mischerwelle (9) die gesamte Mischeinrichtung (7), vorzugsweise motorisch angetrieben, im und/oder gegen den Uhrzeigersinn drehbar ist.

11. Mischer nach einem der vorhergehenden Ansprüche, **dadurch gekennzeichnet, dass** die Trennwand (44) durch eine Trennscheibe mit einer runden oder ovalen Außenkontur ausgebildet ist.

12. Mischer nach einem der Ansprüche 4 bis 11, **dadurch gekennzeichnet, dass** das Abdeckelement (52, 53), insbesondere eine Abdeckscheibe, in einer flächigen Anlageverbindung oder mit einem definierten Spaltabstand an der Trennwand anliegt oder angeordnet ist und relativ zu dieser verlagerbar, insbesondere verdrehbar oder verschwenkbar, ist.

13. Mischer nach einem der vorhergehenden Ansprüche, **dadurch gekennzeichnet, dass** die Verstelleinrichtung (28) einen Spindeltrieb (29) mit einer Gewindespindel (34, 35) aufweist, welche Gewindespindel (34, 35) auf der mischraumabgewandten Seite der Trennwand (44) ortsfest und verdrehbar angeordnet ist und auf der mischraumabgewandten Seite der Trennwand (44) mit dem Spanntellerträger (18, 19) bzw. einem dort angeordneten und eine Spindelmutter (32, 33) aufweisenden Spanntellerträgerteil-Lagerelement (30, 31) zur Verstellung des zugeordneten Spanntellerträgers (18, 19) zusammenwirkt, wobei bevorzugt vorgesehen ist, dass das Spanntellerträgerteil-Lagerelement (30, 31) entlang wenigstens einer Führungsstange (40, 41) verschiebbar gelagert ist.

14. Mischer nach einem der vorhergehenden Ansprüche, **dadurch gekennzeichnet, dass** ein definierter Teil der auf der mischraumabgewandten Seite der Trennwand (44) liegenden Bauteile oder Baueinheiten, insbesondere die Verstelleinrichtung (28) und/oder die zur Mischerbetätigung und/oder zur Betätigung der Verstelleinrichtung (28) erforderlichen Bauteile oder Baueinheiten, wenigstens zum Teil mittelbar und/oder unmittelbar auf der mischraumabgewandten Seite der Trennwand (44) festgelegt sind, insbesondere an einem ortsfesten Aufnahmelager (45) sowie gegebenenfalls alternativ oder zusätzlich an der Trennwand (44) festgelegt sind.

15. Mischer nach Anspruch 13 oder 14, **dadurch gekennzeichnet, dass** bei zwei verstellbaren Spanntellerträgern (18, 19) zwei separate und voneinander beabstandete Schlitzausnehmungen (48, 49) vorgesehen sind, in denen jeweils ein Spanntellerträger (18, 19) verschiebbar geführt ist,
dass die Trennwand (44), mit, bezogen auf die Schlitzausnehmungen (48, 49), gegenüberliegenden, die Schlitzausnehmungen (48, 49) zwischen sich aufweisenden Trennwandbereichen, an voneinander beabstandeten Lagerböcken (42, 43) gehaltert ist, an denen das mit den abdeckscheibenseitigen Formschlusselementen, insbesondere Zahnrädern (54, 55) oder Zahnsegmenten, zusammenwirkende Formschlussgegenelemente, insbesondere eine Zahnstange (56), jeweils endseitig gelagert ist und/oder an denen die wenigstens eine Führungsstange (40, 41), entlang der die Spanntellerträgerteile (18, 19) verschiebbar geführt sind, endseitig gelagert ist, wobei sowohl die Führungsstangen (40, 41) als auch das Formschlussgegenelement (56) an dem eine Mischerwelle (9) einer Antriebseinheit aufnehmenden Aufnahmelager (45) gehaltert sind, und
dass die Mischereinheit (7) im Mischergehäuse (2) verdrehbar gelagert und gehaltert ist.

## Claims

1. Mixer, in particular biaxial mixer, having a mixer housing (2) having a mixing chamber (47), a mixture container being insertable into said mixer housing (2), wherein, furthermore, in the mixer housing (2), a mixing device (7) that implements a defined mixing movement is received, wherein the mixing device (7) has clamping plates (16, 17) that lie opposite each other, and wherein at least one of the clamping plates (16, 17) is able to be displaced by means of an adjusting device (28) of the mixing device (7), such that the distance between the two clamping plates (16, 17) is able to be changed, and wherein a dividing wall (44) is provided, which separates defined components of the mixing device (7) from one another, such that the clamping plates (16, 17) of the mixing device (7) protrude into the mixing chamber (47) and the adjusting device (28) lies on the side of the dividing wall (44) facing away from the mixing chamber, **characterised in that** the mixing device (7) has the dividing wall (44) formed as a partition and is mounted with this rotatably in the inside of the mixer housing (2) around a rotational axis (8).

2. Mixer according to claim 1, **characterised in that** the at least one displaceable clamping plate (16, 17) has a clamping plate carrier (18, 19), on which the clamping plate (16, 17) is supported rotatably and which clamping plate carrier (18,19) is guided from the mixing chamber (47), through a slot recess (48, 49) in the dividing wall (44), to the adjustment device (28) lying on the side of the dividing wall (44) facing away from the mixing chamber, and
**in that** the slot recess (48, 49) on the side of the dividing wall extends in the displacement direction (28) of the allocated clamping plate carrier (18, 19) and frees a displacement path of the clamping plate (18, 19) within predetermined adjustment ranges.

3. Mixer according to claim 2, **characterised in that** the slot recess (48, 49) is formed in such a way that this directly abuts or fits closely to the clamping plate carrier (18, 19) in a direction that is transverse to the displacement direction.

4. Mixer according to claim 2 or 3, **characterised in that** at least one cover element (52, 53) is provided, which is mounted in the region of the slot recess (48, 49) in such a way that this preferably completely covers, at least in regions, the free slot region (50, 51) of the slot recess (48, 49) that is not pushed through by the clamping plate carrier (18, 19) in the different clamping plate carrier positions.

5. Mixer according to claim 4, **characterised in that** a forced guidance device is provided, by means of which the cover element (52, 53) and the clamping plate carrier (18, 19) are coupled such that the cover element (52, 53) is able to be displaced in a forcibly guided manner into a defined cover position during a clamping plate carrier displacement.

6. Mixer according to claim 5, **characterised in that** the cover element (52, 53) is mounted on this so that it is able to be displaced relative to the clamping plate carrier (18, 19), in particular is able to swivel or rotate, and
**in that** a first coupling element (54, 55) of the forced guidance device is arranged on the cover element (52, 53), said coupling element (54, 55) interacting directly or indirectly with a second fixed coupling element (56) of the forced guidance device in such a way that the first coupling element (54, 55) is able to be displaced into a defined cover position relative to the clamping plate carrier during a displacement of the clamping plate carrier (18, 19) by the direct or indirect forced coupling with the second coupling element (56).

7. Mixer according to claim 6, **characterised in that** the first coupling element is formed on the cover element (52, 53) by a positive fit element, preferably a gear wheel (54, 55) or a toothed segment, which interacts with a positive fit counter element forming the second coupling element, preferably a gear rack (56).

8. Mixer according to claim 6 or 7, **characterised in that** the cover element is formed by an elongated cover plate (52, 53) in particular having an elliptical or oval outer contour, said cover plate (52, 53) being mounted eccentrically on the clamping plate cover (18, 19) in such a way that the cover plate (52, 53) is directed into an upper or lower dead-point position of the clamping plate carrier (18, 19) with regard to the slot recess longitudinal direction, said clamping plate carrier (18, 19) having its longitudinal axis (57, 58) in, for example, the slot recess longitudinal direction, and thus the cover plate (52, 53), having its longer side with regard to the eccentric mounting, covers the free slot region (50, 51) of the slot recess (48, 49) that extends away from the respective clamping plate carrier dead-point position to the other dead-point.

9. Mixer according to claim 8, **characterised in that** the elongated, in particular elliptical or oval, outer contour of the cover plate (52, 53) and/or the forced guidance device is formed such that the cover plate (52, 53) is rotatable during displacement of the clamping plate carrier (18, 19) from the one dead-point position to the other dead-point position such that the cover plate (52, 53) is directed in both dead-point positions with its cover plate longitudinal axis (57, 58) in, for example, the slot recess longitudinal direction and thus the cover plate (52, 53) covers the free slot region (50, 51) of the slot recess (48, 49) which extends away from the respective clamping plate carrier dead-point position to the other dead-point respectively with its elongated side.

10. Mixer according to one of claims 7 to 9, **characterised in that** the gear rack (56) is arranged on the side of the dividing wall (44) facing away from the mixing chamber and is arranged fundamentally in parallel and at a distance to at least one guide rod, wherein the gear rack (56) and the at least one guide rod (40, 41) extend between two respective clamping plate carriers (18, 19) formed to be displaceable, and the gear wheels (54, 55) or gear segments on the side of the cover element are arranged in the region between the rack and rods (40, 41, 56), wherein it is preferably provided that a reception bearing (45) is arranged and supported for a mixing shaft (9) on the rack and rods (40, 41, 56), preferably in a middle region of the longitudinal extension direction of the rack and rods, by means of which mixing shaft (9) the entire mixing device (7), preferably driven by a motor, is rotatable in a clockwise or anticlockwise direction.

11. Mixer according to one of the preceding claims, **characterised in that** the dividing wall (44) is formed by a partition having a round or oval outer contour.

12. Mixer according to one of claims 4 to 11, **characterised in that** the cover element (52, 53), in particular a cover plate, fits closely to or is arranged on the dividing wall in a flat system connection or with a defined gap distance and is able to be displaced relative to this, in particular is able to rotate or swivel.

13. Mixer according to one of the preceding claims, **characterised in that** the adjustment device (28) has a spindle drive (29) having a threaded spindle (34, 35), which threaded spindle (34, 35) is arranged fixedly or rotatably on the side of the dividing wall (44) facing away from the mixing chamber and interacts with the clamping plate carrier (18, 19) or a clamping plate carrier part mounting element (30, 31) arranged there and having a spindle nut (34, 35) for the adjustment of the allocated clamping plate carrier (18,19), wherein it is preferably provided that the clamping plate carrier part bearing element (30, 31) is mounted so that it is able to slide along at least one guide rod (40, 41).

14. Mixer according to one of the preceding claims, **characterised in that** a defined part of the components or units lying on the side of the dividing wall (44) facing away from the mixing chamber, in particular the adjustment device (28) and/or the components or units required for the mixer operation and/or for the operation of the adjustment device (28), are at least partially directly and/or indirectly set on the side of the dividing wall (44) facing away from the mixing chamber, in particular are set on a fixed receiving bearing (45) as well as, if necessary, alternatively or additionally, on the dividing wall (44).

15. Mixer according to claim 13 or 14, **characterised in that** in the case of two adjustable clamping plate carriers (18, 19), two separate slot recesses (48, 49) are provided that are at a distance from each other, in which a respective clamping plate carrier (18, 19) is guided so that it is able to slide,
**in that** the dividing wall (44) is supported on bearing blocks (42, 43) with dividing wall regions that lie opposite one another relative to the slot recesses (48, 49) and having slot recesses (48, 49) between them, on which bearing blocks (42, 43) the positive fit element, in particular a gear rack (56), interacting with the positive fit elements on the side of the cover plate, in particular gear wheels (54, 55) or toothed segments, are mounted respectively on the end side and/or on which the at least one guide rod (40, 41), along which the clamping plate carrier parts (18, 19) are guided so that they are able to slide, is mounted on the end side, wherein both the guide rods (40, 41) and the positive fit elements (56) are supported on the receiving bearing (45) receiving a mixer shaft (9) of a drive unit, and
**in that** the mixer unit (7) is mounted rotatably and is supported in the mixer housing (2).

## Revendications

1. Mélangeur, en particulier mélangeur bi-axial, comprenant un boîtier de mélangeur (2) présentant un espace de mélange (47), dans lequel mélangeur un réservoir de produit à mélanger peut être installé, sachant qu'un dispositif de mélange (7) exécutant un mouvement de mélange défini est logé en outre dans le boîtier de mélangeur (2), sachant que le dispositif de mélange (7) présente des plateaux de serrage (16, 17) se faisant face mutuellement, et sachant qu'au moins un des plateaux de serrage (16, 17) peut être déplacé au moyen d'un dispositif de déplacement (28) du dispositif de mélange (7) de telle sorte que la distance entre les deux plateaux de serrage peut être modifiée, et sachant qu'une cloison de séparation (44) est prévue, laquelle sépare des composants définis du dispositif de mélange (7) les uns des autres de telle sorte que les plateaux de serrage (16, 17) du dispositif de mélange (7) dépassent dans l'espace de mélange (47) et que le dispositif de déplacement (28) se trouve sur le côté, opposé à l'espace de mélange, de la cloison de séparation (44), **caractérisé en ce que** le dispositif de mélange (7) présente la cloison de séparation (44) réalisée sous la forme d'un disque de séparation et est logé, avec ladite cloison de séparation, à l'intérieur du boîtier de mélangeur (2) de manière à pouvoir tourner autour d'un axe de rotation (8).

2. Mélangeur selon la revendication 1, **caractérisé en ce que** ledit au moins un plateau de serrage (16, 17) pouvant être déplacé présente un support de plateau de serrage (18, 19), au niveau duquel le plateau de serrage (16, 17) est maintenu de manière à pouvoir pivoter et lequel support de plateau de serrage (18, 19) est guidé hors de l'espace de mélange (47) à travers un évidement en forme de fente (48, 49) pratiqué dans la cloison de séparation (44) en direction du dispositif de déplacement (28) se trouvant sur le côté, opposé à l'espace de mélange, de la cloison de séparation (44), et
**en ce que** l'évidement en forme de fente (48, 49) côté cloison de séparation s'étend dans la direction de déplacement (28) du support de plateau de serrage (18, 19) associé et dégage une voie de déplacement du support de plateau de serrage (18, 19) à l'intérieur des zones de réglage prédéfinies.

3. Mélangeur selon la revendication 2, **caractérisé en ce que** l'évidement en forme de fente (48, 49) est réalisé de telle manière que ce dernier jouxte directement le support de plateau de serrage (18, 19) ou est situé à cet endroit dans une direction de manière transversale par rapport à la direction de déplacement.

4. Mélangeur selon la revendication 2 ou 3, **caractérisé en ce qu'**au moins un élément de recouvrement (52, 53) est prévu, lequel est logé dans la zone de l'évidement en forme de fente (48, 49) de telle manière que ledit élément de recouvrement recouvre au moins par endroits, de préférence intégralement, la zone en forme de fente (50, 51), qui n'est pas traversée par le support de plateau de serrage (18, 19), de l'évidement en forme de fente (48, 49) dans les diverses positions du support de plateau de serrage.

5. Mélangeur selon la revendication 4, **caractérisé en ce qu'**est prévu un dispositif de guidage forcé, au moyen duquel l'élément de recouvrement (52, 53) et le support de plateau de serrage (18, 19) sont couplés de telle manière que l'élément de recouvrement (52, 53) peut être déplacé dans une position de recouvrement définie par un guidage forcé lors d'un déplacement du support de plateau de serrage.

6. Mélangeur selon la revendication 5, **caractérisé en ce que** les éléments de recouvrement (52, 53) sont maintenus au niveau du support de plateau de serrage (18, 19) de manière à pouvoir être déplacés, en particulier à pouvoir être déplacés par pivotement ou par rotation, par rapport au support de plateau de serrage (18, 19), et
**en ce qu'**est disposé au niveau de l'élément de recouvrement (52, 53) un premier élément de couplage (54, 55) du dispositif de guidage forcé, lequel élément de couplage coopère avec un deuxième élément de couplage (56) immobile du dispositif de guidage forcé indirectement ou directement de telle manière que le premier élément de couplage (54, 55) peut être déplacé, lors d'un déplacement du support de plateau de serrage (18, 19), dans une position de recouvrement définie par rapport audit support de plateau de serrage par le couplage forcé indirect ou direct au deuxième élément de couplage (56).

7. Mélangeur selon la revendication 6, **caractérisé en ce que** le premier élément de couplage est formé au niveau de l'élément de recouvrement (52, 53) par un élément par complémentarité de forme, de préférence par une roue dentée (54, 55) ou un segment denté, qui coopère avec un élément complémentaire par complémentarité de forme formant le deuxième élément de couplage, de préférence par une crémaillère (56).

8. Mélangeur selon la revendication 6 ou 7, **caractérisé en ce que** l'élément de recouvrement est formé par un disque de recouvrement (52, 53) présentant un contour extérieur allongé, en particulier elliptique ou ovale, lequel est logé de manière excentrique au niveau du support de plateau de serrage (18, 19) de telle manière que le disque de recouvrement (52, 53) est orienté par son axe longitudinal (57, 58) de disque de recouvrement approximativement dans une direction longitudinale de l'évidement en forme de fente lorsque le support de plateau de serrage (18, 19) se trouve dans une position supérieure ou inférieure de point mort par rapport à la direction longitudinale de l'évidement en forme de fente, et **en ce que** de ce fait le disque de recouvrement (52, 53) recouvre, par son côté présentant une plus grande longueur par rapport au logement excentrique, la zone dégagée en forme de fente (50, 51) de l'évidement en forme de fente (48, 49), ladite zone en forme de fente s'étendant depuis la position de point mort respective du support de plateau de serrage en direction de l'autre point mort.

9. Mélangeur selon la revendication 8, **caractérisé en ce que** le contour extérieur allongé, en particulier elliptique ou ovale, du disque de recouvrement (52, 53) et/ou le dispositif de guidage forcé sont réalisés de telle manière que le disque de recouvrement (52, 53) peut être déplacé par pivotement, lors du déplacement du support de plateau de serrage (18, 19), depuis une position de point mort vers l'autre position de point mort de telle manière que le disque de recouvrement (52, 53) est orienté dans les deux positions de point mort par son axe longitudinal (57, 58) de disque de recouvrement approximativement dans une direction longitudinale de l'évidement en forme de fente, et **en ce que** de ce fait le disque de recouvrement (52, 53) recouvre respectivement, par son côté présentant une plus grande longueur, la zone dégagée en forme de fente (50, 51) de l'évidement en forme de fente (48, 49), ladite zone en forme de fente s'étendant depuis la position respective de point mort du support de plateau de serrage en direction de l'autre point mort.

10. Mélangeur selon l'une quelconque des revendications 7 à 9, **caractérisé en ce que** la crémaillère (56) est disposée sur le côté, opposé à l'espace de mélange, de la cloison de séparation (44), et **en ce qu'**au moins une tige de guidage est disposée essentiellement de manière parallèle et à distance par rapport à cette dernière, sachant que la crémaillère (56) et l'au moins une tige de guidage (40, 41) s'étendent entre deux supports de plateau de serrage (18, 19) réalisés respectivement de manière à pouvoir être déplacés et que les roues dentées (54, 55) ou segments dentés côté élément de recouvrement sont disposés dans la zone entre les tiges (40, 41, 56), sachant qu'il est prévu de préférence qu'un palier de logement (45) pour un arbre de mélangeur (9) est disposé ou prend appui au niveau des tiges (40, 41, 56), de préférence dans une zone centrale de la direction d'extension longitudinale des tiges, au moyen duquel arbre de mélangeur (9), l'ensemble du dispositif de mélange (7) peut être déplacé par rotation dans le sens des aiguilles d'une montre et/ou dans le sens inverse des aiguilles d'une montre, est de préférence entraîné de manière motorisée.

11. Mélangeur selon l'une quelconque des revendications précédentes, **caractérisé en ce que** la cloison de séparation (44) est réalisée par un disque de séparation présentant un contour extérieur rond ou ovale.

12. Mélangeur selon l'une quelconque des revendications 4 à 11, **caractérisé en ce que** l'élément de recouvrement (52, 53), en particulier un disque de recouvrement, repose ou est disposé dans un assemblage d'appui plat, ou, à une distance d'espacement définie, au niveau de la cloison de séparation et peut être déplacé, en particulier peut être déplacé par rotation ou par pivotement, par rapport à ladite cloison de séparation.

13. Mélangeur selon l'une quelconque des revendications précédentes, **caractérisé en ce que** le dispositif de déplacement (28) présente un mécanisme d'entraînement à broches (29) comprenant une broche filetée (34, 35), laquelle est disposée de manière immobile et de manière à pouvoir être déplacée par rotation sur le côté, opposé à l'espace de mélange, de la cloison de séparation (44) et laquelle coopère sur le côté, opposé à l'espace de mélange, de la cloison de séparation (44), avec le support de plateau de serrage (18, 19) ou avec un élément de palier (30, 31) de l'élément de support de plateau de serrage disposé à cet endroit et présentant un écrou de broche (32, 33) aux fins du déplacement du support de plateau de serrage (18, 19) associé, sachant qu'il est prévu de préférence que l'élément de palier de l'élément de support de plateau de serrage (30, 31) est logé de manière à pouvoir être déplacé par coulissement le long d'au moins une tige de guidage (40, 41).

14. Mélangeur selon l'une quelconque des revendications précédentes, **caractérisé en ce qu'**un élément défini des composants ou unités de composants se trouvant sur le côté, opposé à l'espace de mélange, de la cloison de séparation (44), en particulier le dispositif de déplacement (28) et/ou les composants ou unités de composants nécessaires à l'actionnement du mélangeur et/ou à l'actionnement du dispositif de déplacement (28), sont fixés au moins en partie indirectement et/ou directement sur le côté, opposé à l'espace de mélange, de la cloison de séparation (44), en particulier sont fixés au niveau d'un palier de réception (45) immobile, ainsi qu'éventuellement en variante ou en complément au niveau de la cloison de séparation (44).

15. Mélangeur selon la revendication 13 ou 14, **caractérisé en ce que** sont prévus, dans le cas de deux supports de plateau de serrage (18, 19) pouvant être déplacés, deux évidements en forme de fente (48, 49) séparés et espacés l'un de l'autre, dans lesquels est guidé respectivement un support de plateau de serrage (18, 19) de manière à pouvoir être déplacé par coulissement,
**en ce que** la cloison de séparation (44) est maintenue, par des zones de cloison de séparation se faisant face par rapport aux évidements en forme de fente (48, 49), présentant entre elles les évidements en forme de fente (48, 49), au niveau de socles de palier (42, 43) espacés les uns des autres, au niveau desquels est logé respectivement, côté extrémité, l'élément complémentaire par complémentarité de forme, en particulier une crémaillère (56), coopérant avec les éléments par complémentarité de forme côté disque de recouvrement, en particulier avec les roues dentées (54, 55) ou les segments dentés, et/ou au niveau desquels l'au moins une tige de guidage (40, 41) est logée côté extrémité, les éléments de support de plateau de serrage (18, 19) étant guidés de manière à pouvoir être déplacés par coulissement le long de la tige de guidage, sachant qu'aussi bien les tiges de guidage (40, 41) que l'élément complémentaire par complémentarité de forme (56) sont maintenus au niveau du palier de réception (45) recevant un arbre de mélangeur (9) d'une unité d'entraînement, et
**en ce que** l'unité de mélangeur (7) est logée et est maintenue de manière à pouvoir être déplacée par rotation dans le boîtier de mélangeur (2).
